# EUROPÄISCHE PATENTSCHRIFT

(11) **EP 1 799 372 B1**
(45) Veröffentlichungstag und Bekanntmachung des Hinweises auf die Patenterteilung: **26.08.2009**
(21) Anmeldenummer: 05799523.5
(22) Anmeldetag: 05.10.2005
(51) Int. Cl.: B21D 28/16, B21D 24/16, B30B 15/28

(54) **VERFAHREN UND VORRICHTUNG ZUM HERSTELLEN UND/ODER BEARBEITEN VON TEILEN**
METHOD AND DEVICE FOR THE PRODUCTION AND/OR MACHINING OF PIECES
PROCEDE ET DISPOSITIF POUR LA FABRICATION ET/OU L'USINAGE DE PIECES

(30) Priorität: 07.10.2004 DE 102004049149
(43) Veröffentlichungstag der Anmeldung: 27.06.2007
(73) Patentinhaber: Feintool International Management AG, 3250 Lyss (CH)
(72) Erfinder: OP DE HIPT, Michael, CH-2533 Evilard (CH); WELK, Rudolf, 89257 Illertissen (DE)
(74) Vertreter: Weiss, Peter
(86) Internationale Anmeldenummer: PCT/EP2005/010872
(87) Internationale Veröffentlichungsnummer: WO 2006/040105

(56) Entgegenhaltungen:
- EP-A- 0 417 754
- EP-A- 0 418 779
- DE-A1- 2 713 571
- DE-A1- 4 128 973
- DE-A1- 10 353 350
- DE-C1- 19 929 163
- US-A- 4 489 584
- PATENT ABSTRACTS OF JAPAN Bd. 007, Nr. 020 (M-188), 26. Januar 1983 (1983-01-26) -& JP 57 175027 A (TAKESHI OOSHIMA), 27. Oktober 1982 (1982-10-27)

## Beschreibung

Die Erfindung betrifft ein Verfahren und eine Vorrichtung zum Herstellen und/oder Bearbeiten von Teilen, insbesondere zum Herstellen von Stanzteilen, mit zumindest einem unter Druck und/oder Kraft setzbaren Werkzeug nach dem jeweiligen Oberbegriff des Verfahrensanspruchs 1 bzw. des Vorrichtungsanspruchs 4.

### Stand der Technik

Die vorliegende Erfindung bezieht sich auf alle Maschinen, welche ein Werkzeug aufweisen, mit dem Teile unter Druck hergestellt oder bearbeitet werden sollen. Beispielsweise können die Bearbeitungsmaschinen Tiefziehvorrichtungen od. dgl. sein. Besonders Bezug genommen wird aber auf Stanzmaschinen, in denen Stanzteile in einem Werkzeugs hergestellt werden, welches aus einem oberen und einem unteren Werkzeugteil besteht, zwischen denen ein Materialstreifen eingeklemmt wird. Entsprechende Schneid- oder Umformelemente drücken dann auf das Material und trennen es heraus oder formen es um.

Eine Unterart des Stanzens ist das Feinschneiden. Eine entsprechende Feinschneidvorrichtung ist beispielsweise in der DE 35 76 129 D1 gezeigt. Ein Werkzeug zum Feinschneiden findet sich in der DE 197 51 238 A1.

Ferner ist aus der EP -A 0 418 779, welche die Basis für den Oberbegriff der unabhängigen Ansprüche bildet, wie auch aus dem Patent Abstracts of Japan Bd. 007, Nr. 020(M-188), 26. Januar 1983 (1983k-01-26)-&Jp57 175027 A (TAKESHI OOSHIMA), 27.10.1982 (1982-10-27) jeweils ein Schneid- bzw. Stanzwerkzeug bekannt, bei dem sich ein Werkzeugelement über nachgiebige Elemente gegen Druckelemente abstützt und dadurch in Abstand von einer Werkzeugplatte gehalten wird.

Aus der EP-A 0 418 779 geht auch hervor, dass ein auf einen Schneidstempel aufgebrachter Druck Ober dessen Stempelführung und Stempelplatte mittels eines Druckkolbens auf die untere Fläche eines Ringkolbens übertragen wird, sodass sich der Druck hier in Druckrichtung verteilen kann.

Probleme bereitet unter anderem auch die Einleitung der Kräfte in das Werkzeug, d. h., die Anordnung der kraftübertragenden Elemente ist sehr eingeschränkt. Klassischerweise sind die Werkzeuge heute wie folgt aufgebaut:

Die Ringzacken- bzw. Gegenhalter-Druckzylinder sind zentrisch im Presskörper bzw. Stössel angeordnet. Die Kraftübertragung vom Druckzylinder zum Werkzeug erfolgt über einen sog. Einlagering bzw. eine Formplatte, die mittig über dem Druckzylinder angeordnet ist. Der Nachteil dieser zentralen Druckzylinderanordnung besteht darin, dass die Kräfteübertragung nicht auf die Werkzeugbedürfnisse abgestimmt werden kann. Des Weiteren besteht keine Möglichkeit, die Arbeitsstufen aufzuteilen, wenn unterschiedliche Druck- bzw. Hubhöhen erforderlich sind. Dies bezieht sich sowohl auf die Anzahl der kraftübertragenden Elemente, wie auch auf ihre Größe und Position. Durch diese starre Anordnung der Druckzylinder kommt es beim Einsatz von Werkzeugen mit einer außermittigen Belastung zum Kippen bzw. Verkanten der Druckplatte. Um diesen Schwachpunkt zu umgehen, wurden auch schon verschiebbare Druckkissen eingesetzt, die aber den großen Nachteil haben, dass der Rüstaufwand einen nicht akzeptablen Umfang erfordert und der Pressenkörper sowie der Pressenstössel durch die großen Öffnungen entsprechend in ihrer Struktur geschwächt werden und die Kissenabmessungen nicht beliebig verändert werden können.

### Aufgabe

Der vorliegenden Erfindung liegt die Aufgabe zugrunde, ein Verfahren und eine Vorrichtung der oben genannten Art zu entwickeln, welche eine freie und flexible Anordnung und Ansteuerung der kraftübertragenden Elemente ermöglichen, sodass im Endeffekt Stanzteile beliebiger Größe und Geometrie gefertigt werden können.

### Lösung der Aufgabe

Die Lösung dieser Aufgabe erfolgt hinsichtlich eines geeigneten Verfahrens durch die Merkmale des Anspruchs 1 und hinsichtlich einer geeigneten Vorrichtung durch die Merkmale des Anspruchs 4.

Grundgedanke der vorliegenden Erfindung ist ein Feld von kraftübertragenden Elementen, in dem diese in beliebiger Zahl, in variabler Anordnung und Übertragungsfläche ausgeführt werden können, Die Kräfte selbst, die durch die kraftübertragenden Elemente übertragen werden, können hydraulisch, pneumatisch, per Federkraft, mechanisch oder elektromotorisch erzeugt werden. Die kraftübertragenden Elemente können in ihrer Größe und Anzahl entsprechend an das jeweilige Werkzeug-Konzept angepasst werden. Die einzelnen kraftübertragenden Elemente können unabhängig voneinander sowohl kraft- wie auch wegeabhängig sein und je nach Erfordernissen des Werkzeuges gesteuert und/oder geregelt werden.

Eine entsprechende Vorrichtung setzt sich zusammen aus mehreren einzelnen kraftübertragenden Maschinenelementen (Zylindern, Federn), die in einem beliebigen Raster über die gesamte Tisch- bzw. Stösselfläche der Presse verteilt angeordnet sind. Die einzelnen Elemente/Stationen können unabhängig voneinander oder in beliebiger Anordnung druck- und/oder wegabhängig und/oder kraftabhängig gesteuert werden. Über unterschiedlich lange Brückenleisten oder beliebig geformte Formstücke in den Werkzeugwechsel-Platten bzw. im Werkzeug, können die einzelnen Stationen/Elemente in beliebiger Anzahl und Anordnung miteinander verbunden werden. Auf diese Art und Weise können mehrere voneinander unabhängige Kraftübertragungsfelder in unterschiedlicher Länge/Ausdehnung und Kraft bereitgestellt werden.

Um jede Druckbolzen-Position der einzelnen Werkzeugstufen (Module) abzudecken, sind im Werkzeug entsprechende Querbrückenleisten . (bzw. Formstücke) angeordnet. Diese Querbrücken sind entsprechend den einzelnen Werkzeugstufen ausgebildet und Bestandteil des Werkzeuges.

Durch diesen Aufbau können folgende Punkte abgedeckt werden:
- Beliebige Anzahl an Kraftübertragungsfeldern
- Unterschiedliche Kräfte der einzelnen Übertragungselemente
- Beliebige Ausdehnung/Feldgrösse der Kraftübertragungsetemente durch deren Kopplung durch die beschriebenen Brücken
- Unterschiedliche Wege/Hublängen der einzelnen Kraftübertragungselemente
- Nahezu beliebige Anzahl und Position von Druckbolzen (Druckbolzen = Kraftübertragungselemente im Werkzeug)
- Vollflächige Werkzeugabstützung

Das erfindungsgemässe Verfahren und die entsprechende Vorrichtung haben den grossen Vorteil, dass
- die Flexibilität im konstruktiven Aufbau eines (Feinschneid-)-Werkzeuges erheblich gesteigert werden kann. Die kraftübertragenden Elemente können in ihrer Position völlig frei angeordnet werden, entsprechend den Erfordernissen, die sich aus der Stanzteilgeometrie ergeben. Diese beliebige Anordnung ermöglicht eine optimale Gestaltung der Prozessschritte und des Werkzeuges.
- die Herstellbarkeit der Feinstanzteile nicht länger durch die geometrischen Beschränkungen im Werkzeugaufbau begrenzt ist oder durch die Einschränkungen in der Anordnung der Prozessschritte im Werkzeug reduziert wird.
- sich der Werkzeugaufbau einfacher gestalten lässt. Mehrere Prozessschritte, die in heutigen Folgewerkzeugen zum Teil in eine Werkzeugstufe integriert sind, können entzerrt werden. Dadurch lässt sich die Prozesssicherheit erhöhen, der Aufwand für die Abstimmung der Werkzeugelemente vermindern und Rüstzeiten verkürzen.
- sich das Werkzeug, anders als heute, über die gesamte Auflagefläche abstützt und dadurch die Teilepräzision und Lebensdauer des Werkzeuges gesteigert wird.

### Figurenbeschreibung

Weitere Vorteile, Merkmale und Einzelheiten der Erfindung ergeben sich aus der nachfolgenden Beschreibung eines bevorzugten Ausführungsbeispiels sowie anhand der Zeichnung; diese zeigt in
Figur 1 einen teilweise dargestellten Querschnitt durch eine erfindungsgemässe Vorrichtung zum Herstellung und/oder Bearbeiten von Teilen;
Figur 2 eine teilweise dargestellten Querschnitt durch die Vorrichtung gemäss Figur 1, jedoch um 90° gedreht.

Von der Vorrichtung P zum Herstellen und/oder Bearbeiten von Teilen ist in den Figuren 1 und 2 ein Werkzeug 1, eine darunter angeordnete Wechselplatte 2 und ein unter der Wechselplatte 2 angeordneter Tisch 3 gezeigt. Die Wechselplatte 2 ist mit dem Tisch 3 bevorzugt über T- Streifen verbunden, welche zumindest teilweise in T- Nuten 4 eingreifen. Wie dies geschieht, ist beispielsweise in der DE 36 62 351 D dargestellt.

In dem Tisch 3 ist ein Stempel 12 und in diesem ein Druckkraftelement 5, beispielsweise ein weiterer Hydraulikstempel, geführt. Den Druckkraftstempel 5 umgibt in Gebrauchslage ein Ring 36.

In dem Tisch 3 sind eine Mehrzahl von Druckkraftelementen 5 angeordnet, über denen jeweils ein Druckbolzen 6 sitzt, der in der Wechselplatte 2 geführt und gehalten ist. Zwischen einem Kopf 7 auf dem Druckbolzen 6 und einer Schulter 8 in der Wechselplatte 2 befindet sich eine Stützfeder 9, welche den Druckbolzen 6 in Stützlage hält. In dieser Stützlage stützen die Druckbolzen 6 eine Querbrücke 10 ab, so dass sich zwischen der Querbrücke 10 und der Wechselplatte 2 ein Freiraum 11 durch Bildung eines Abstandes a befindet. Diese Stützposition des Druckbolzens 6 ermöglicht ein reibungsloses Wechseln der Wechselplatte 2 zusammen mit der Querbrückenleiste 10, da die Druckbolzen 6 nicht nach unten aus der Wechselplatte 2 heraushängen.

Die Querbrücke 10 ist mit einer gefederten Kugeldruckschraube 13 bestückt.
Diese Kugeldruckschraube 13 rastet in eine Nut 14 der Wechselplatte ein und fixiert so die Querbrücke 10.

Die Länge der Querbrücken 10 werden entsprechend den Werkzeugbedürfnissen so ausgelegt, dass sie zwei oder mehr Druckbolzen 6 überdecken.

Auf der Querbrücke 10 liegt ein Gestell 15 auf. In diesem Gestell 15 ist ein Fach 16 erkennbar, in welchem eine Druckbolzenbrücke 17 verschiebbar geführt ist. Die Druckbolzenbrücke 17 stützt sich über einen Auflagepilz 18 gegen die Querbrücke 10 ab, wobei der Auflagepilz 18 mittels eines Schraubenbolzens 19 mit der Druckbolzenbrücke 17 verbunden ist. Der Auflagepilz 18 bewirkt, dass die Druckbolzenbrücke 17 von der Oberfläche der Wechselplatte 2 ebenfalls einen Abstand a einhält. Dieser Abstand entspricht auch dem Abstand a der Querbrücke 10 in dem Freiraum 11 der Wechselplatte 2. Er definiert den maximalen Druckkissenhub.

Die Form des Faches 16 und der Druckbolzenbrücke 17 richtet sich nach dem jeweiligen Werkzeugbedürfnissen. Ebenso wie die Querbrücke braucht auch die Druckbolzenbrücke kein gerades Formstück zu sein, sondern es sind beliebig geformte Formstücke denkbar, beispielsweise oval, rund oder im Winkel zueinander stehend. Entsprechende Ausgestaltungen weisen dann auch die Fächer 16 und Freiräume 11 auf.

Ferner ist in Figur 1 für die Druckbolzenbrücke 17 ein Rückholer 20 erkennbar. Dieser weist einen Schraubenbolzen 21 auf, der in die Druckbolzenbrücke 17 eingeschraubt ist. Der Kopf 22 stützt sich über eine Schraubenfeder 24 gegen eine untere Stufe 25 dieser Stufenbohrung 23 ab.

Durch diese Ausführung wird die Druckbolzenbrücke 17 mit den Auflagepilzen 18 nach oben gezogen, und die Unterkante der Auflagepilze 18 schliesst bündig mit der Unterkante des Gestells 15 bzw. des Werkzeug-Unterteils 1 ab. Dadurch lässt sich das Werkzeug-Unterteil 1 zum Werkzeugwechsel problemlos aus- und einschieben.

Auf die Druckbolzenbrücke 17 drückt über einen Bolzen 28 ein Werkzeugelement 26, welches im vorliegenden Ausführungsbeispiel ein Auswerfer ist. Von diesem Auswerfer ist ein Auswerferring 27 gezeigt, der auf einem Druckbolzen 28 aufliegt. Über diesen Druckbolzen 28 kann der Auswerferring 27 gegen die Druckbolzenbrücke 17 gedrückt werden. Durch eine Schraubenfeder 29 wird er in Ausgangslage zurückgedrückt.

Der Druckbolzen 28 durchsetzt eine Grundplatte 30, welche auf dem Gestell 15 aufliegt. Diese Grundplatte 30 ist über einen Höhenausgleich 31 mit einer Matrize 32 verbunden, was durch einen entsprechenden Schraubenbolzen 33 geschieht. Auf der Matrize 32 ist eine Ringzacke 34 zum Feinschneiden erkennbar.

Die Funktionsweise der vorliegenden Erfindung ist folgende:

Soll beispielsweise ein Teil aus einem Blech ausgestanzt, insbesondere feingeschnitten werden, so wird eine Feinschneidvorrichtung verwendet, wie sie beispielsweise in der DE 35 76 129 A beschrieben ist. Das entsprechende Werkzeug besteht dort aus zwei Werkzeughälften, nämlich einer oberen und einer unteren Werkzeughälfte, die erfindungsgemässe Vorrichtung kann in beiden Werkzeughälften Anwendung finden, im Rahmen der Erfindung liegt jedoch auch, dass die erfindungsgemässe Vorrichtung nur in einem Werkzeugteil Anwendung findet.

Erfolgt nun ein Feinschneidvorgang, so werden die beiden Werkzeughälften zusammengeführt, wobei das Blech, aus dem das Teil ausgeschnitten werden soll, zwischen den beiden Werkzeughälften angeordnet ist. Die Matrize 32 wirkt mit einem Gegenelement zusammen, wobei auf die Matrize 32 und auch auf das Werkzeugelement 26 ein erheblicher Druck/Kraft ausgeübt wird. Erfindungsgemäss wird dieser Druck/Kraft über den Höhenausgleich 31 und die Grundplatte 30 sowie das Gestell 15 auf den bzw. die Querträger 10 übertragen, welche wiederum Kräfte (z.B. auch Kippkraft oder ungleiche Kräfte) dadurch auffangen, dass die Druckbolzen 6 der Hydraulikzylinder 5 entsprechend nachgeben. Dieses Nachgeben erfolgt im Bereich des Freiraumes 11 durch Verringerung des Abstandes a zwischen Querbrücke 10 und Wechselplatte 2.

Werden ungleiche Kräfte auf das Werkzeugelement 26 übertragen, so erfolgt hier eine Weiterleitung dieser Kräfte über die Druckbolzenbrücke 17 und den Auflagepilz 18 auf die Querbrücke 10 und von dieser wiederum über den Druckbolzen 6 auf das Druckkraftelement 5. Auf diese Weise erfolgt ein idealer Ausgleich von ungleichmässigen Kräften.

Anzahl und Anordnung der Druckbolzen 6 und der Druckelemente 5 können den einzelnen Werkzeugarbeitsstationen über die Querbrücken 10 zugeordnet werden. Die Druckbolzenbrücken 17 können dann den Erfordernissen jeder Arbeitsstation angepasst werden.

Für das Druckkraftelement 5 ist zusätzlich eine besondere Ausgestaltung vorgesehen. Bevorzugt ist es in einem Hydraulikzylinder in dem Stempel 12 aufgenommen. Auf ihm sitzen beispielsweise drei Kolben, wobei jeder Kolben einen eigenen Druckraum besitzt, der mit einem Druckmedium beaufschlagt werden kann. Hierdurch wird eine Kraft auf das Druckkraftelement 5 wesentlich erhöht, welche dem Eintauchen des Druckbolzens 6 entgegenwirkt.

### Bezugszeichenliste

| | | | | | |
|---|---|---|---|---|---|
| 1 | Werkzeug | 34 | Ringzacke | 67 | |
| 2 | Wechselplatte | 35 | | 68 | |
| 3 | Tisch | 36 | Ring | 69 | |
| 4 | | 37 | | 70 | |
| 5 | Druckkraftelement | 38 | | 71 | |
| 6 | Druckbolzen | 39 | | 72 | |
| 7 | Kopf | 40 | | 73 | |
| 8 | Schulter | 41 | | 74 | |
| 9 | Stützfeder | 42 | | 75 | |
| 10 | Querbrücke | 43 | | 76 | |
| 11 | Freiraum | 44 | | 77 | |
| 12 | Stempel | 45 | | 78 | |
| 13 | Kugeldruckschraube | 46 | | 79 | |
| 14 | Nut | 47 | | | |
| 15 | Gestell | 48 | | a | Abstand |
| 16 | Fach | 49 | | | |
| 17 | Druckbolzenbrück | 50 | | | |
| 18 | Auflagepilz | 51 | | | |
| 19 | Schraubenbolzen | 52 | | | |
| 20 | Rückholer | 53 | | | |
| 21 | Schraubenbolzen | 54 | | | |
| 22 | Kopf | 55 | | | |
| 23 | Bohrung | 56 | | | |
| 24 | Schraubenfeder | 57 | | | |
| 25 | Stufe | 58 | | | |
| 26 | Werkzeugelement | 59 | | | |
| 27 | Auswerferring | 60 | | | |
| 28 | Druckbolzen | 61 | | P | Vorrichtung |
| 29 | Schraubenfeder | 62 | | | |
| 30 | Grundplatte | 63 | | | |
| 31 | Höhenausgleich | 64 | | | |
| 32 | Matrize | 65 | | | |
| 33 | Schraubenbolzen | 66 | | | |

## Patentansprüche

1. Verfahren zum Herstellen und/oder Bearbeiten von Teilen, insbesondere zum Herstellen von Stanzteilen, mit zumindest einem unter Druck und/oder Kraft setzbaren Werkzeug (1), wobei der/die auf das zumindest eine Werkzeug (1) aufgebrachte Druck/Kraft im Werkzeug (1) quer zur Druckrichtung verteilt wird,
**dadurch gekennzeichnet,**
**dass** der/die quer zur Druckrichtung verteilte Druck/Kraft zum Ausgleich von auf das zumindest eine Werkzeug (1) wirkenden Kippkräften auf mehrere voneinander unabhängige Kraftübertragungsfelder in der Form von nachgiebigen Elementen (10, 17) verteilt wird.

2. Verfahren nach Anspruch 1, **dadurch gekennzeichnet, dass** für die Kraftübertragungsfelder nachgiebige Elemente wie Querbrücken (10, 17) mit unterschiedlicher Länge/Ausdehnung und Kraft bereitgestellt werden.

3. Verfahren nach Anspruch 1, **dadurch gekennzeichnet, dass** dem/der querverteilten Druck/Kraft durch eine/n Gegendruck/-kraft entgegengewirkt wird.

4. Vorrichtung zum Herstellen und/oder Bearbeiten von Teilen, insbesondere zum Herstellen von Stanzteilen, mit zumindest einem unter Druck und/oder Kraft setzbaren Werkzeug, welches zumindest eine Platte (2) und ein Arbeitselement (26) aufweist, wobei sich das Arbeitselement (26) über nachgiebige Elemente (5, 6, 10, 17, 18, 28) gegenüber der Platte (2) abstützt, **dadurch gekennzeichnet, dass** sich das Arbeitselement (26) über zumindest eine Querbrücke (10) abstützt, welche sich auf einer Mehrzahl von voneinander unabhängigen nachgiebigen Kraftübertragungselementen (5, 6) abstützt.

5. Vorrichtung nach Anspruch 4, **dadurch gekennzeichnet, dass** die Kraftübertragungselemente (5, 6) jeweils aus einem Druckbolzen (6) bestehen, der sich einerseits gegen die Querbrücke (10) abstützt, in der Platte (2) gehalten ist und sich andererseits gegen ein Druckelement (5) abstützt.

6. Vorrichtung nach Anspruch 4 oder 5, **dadurch gekennzeichnet, dass** auf der Querbrücke (10) zumindest eine Druckbolzenbrücke (17) aufsitzt.

7. Vorrichtung nach Anspruch 6, **dadurch gekennzeichnet, dass** die Druckbolzenbrücke (17) gegen die Hauptdruckrichtung der Vorrichtung verschiebbar in einem Fach (16) sitzt und sich andemends der Querbrücken (10) gegen das Arbeitselement (26) abstützt.

8. Vorrichtung nach Anspruch 7, **dadurch gekennzeichnet, dass** der Druckbolzenbrücke (17) zur Rückführung in ihre Ausgangslage ein Rückholer (20) zugeordnet ist.

9. Vorrichtung nach Anspruch 5, **dadurch gekennzeichnet**, das die Druckelemente (5) in einem festen Teil (3) der Vorrichtung, beispielsweise in einem Tisch und/oder diesem gegenüber in einer den Tisch überspannenden Traverse, angeordnet sind, während die Druckbolzen (6) die Platte (2) durchsetzen.

10. Vorrichtung nach Anspruch 9, **dadurch gekennzeichnet, dass** die Querbrücke (10) gegenüber der Platte (2) zumindest ein Rastelement (13) aufweist, das mit einer entsprechenden Ausnehmung in der Platte (2) zusammenwirkt.

11. Vorrichtung nach einem der Ansprüche 6 bis 8, **dadurch gekennzeichnet, dass** jede Druckbolzenbrücke (17) in dem Fach (16) in einem Gestell (15) angeordnet ist.

12. Vorrichtung nach Anspruch 11, **dadurch gekennzeichnet, dass** auf dem Gestell (15) eine Grundplatte (30) aufliegt, welche, gegebenenfalls über einen Höhenausgleich (31), mit einem Arbeitselement, z.B. einer Matrize (32), verbunden ist.

## Claims

1. Method of producing and/or machining parts, in particular of producing stamped parts, by means of at least one tool (1) that may be placed under pressure and/or force, wherein the pressure/force applied to the at least one tool (1) is distributed transversely of the pressing direction in the tool (1),
**characterized in**
**that** the pressure/force distributed transversely of the pressing direction is distributed among a plurality of mutually independent force transmission fields in the form of flexible elements (10, 17) in order to compensate tilting forces acting upon the at least one tool (1).

2. Method according to claim 1, **characterized in that** for the force transmission fields flexible elements such as transverse bridges (10, 17) of differing length/extension and force are provided.

3. Method according to claim 1, **characterized in that** the transversely distributed pressure/force is opposed by a counterpressure/counterforce.

4. Device for producing and/or machining parts, in particular for producing stamped parts, having a tool, which may be placed under pressure and/or force and comprises at least one plate (2) and a working element (26), wherein the working element (26) is supported via flexible elements (5, 6, 10, 17, 18, 28) relative to the plate (2), **characterized in that** the working element (26) is supported via at least one transverse bridge (10), which is supported on a plurality of mutually independent flexible force transmission elements (5, 6).

5. Device according to claim 4, **characterized in that** the force transmission elements (5, 6) comprise in each case a thrust bolt (6), which is supported on the one hand against the transverse bridge (10), is held in the plate (2) and is supported on the other hand against a thrust element (5).

6. Device according to claim 4 or 5, **characterized in that** seated on the transverse bridge (10) is at least one thrust bolt bridge (17).

7. Device according to claim 6, **characterized in that** the thrust bolt bridge (17) is seated in a compartment (16) so as to be displaceable counter to the main pressing direction of the device and is supported at the other end of the transverse bridges (10) against the working element (26).

8. Device according to claim 7, **characterized in that** a restoring device (20) is associated with the thrust bolt bridge (17) for returning the latter to its normal position.

9. Device according to claim 5, **characterized in that** the thrust elements (5) are disposed in a fixed part (3) of the device, for example in a bed and/or opposite the bed in a cross member spanning the bed, while the thrust bolts (6) penetrate the plate (2).

10. Device according to claim 9, **characterized in that** the transverse bridge (10) has opposite the plate (2) at least one detent element (13) that interacts with a corresponding recess in the plate (2).

11. Device according to one of claims 6 to 8, **characterized in that** each thrust bolt bridge (17) in the compartment (16) is disposed in a frame (15),

12. Device according to claim 11, **characterized in that** resting on the frame (15) is a base plate (30) that is connected, optionally by a height compensation device (31), to a working element, for example to a die-plate (32).

## Revendications

1. Procédé pour la fabrication et/ou l'usinage de pièces, en particulier pour la fabrication de pièces estampées, avec au moins un outil (1) pouvant être mis sous pression et/ou force, la pression/force appliquée sur l'au moins un outil (1) étant répartie dans l'outil (1) transversalement à la direction de poussée,
**caractérisé par le fait**
**que** la pression/force répartie transversalement à la direction de poussée est répartie, pour compenser les forces de basculement agissant sur l'au moins un outil (1), sur plusieurs champs de transmission de force sous forme d'éléments flexibles (10, 17) indépendants l'un de l'autre.

2. Procédé selon la revendication 1, **caractérisé par le fait que** pour les champs de transmission de force sont prévus des éléments flexibles tels que des ponts transversaux (10, 17) de différente longueur/extension et force.

3. Procédé selon la revendication 1, **caractérisé par le fait que** la pression/force répartie transversalement est contrecarrée par une contre-pression/force.

4. Dispositif pour la fabrication et/ou l'usinage de pièces, en particulier pour la fabrication de pièces estampées, avec au moins un outil (1) pouvant être mis sous pression et/ou force et qui présente au moins une plaque (2) et un élément de travail (26), l'élément de travail (26) s'appuyant par l'intermédiaire d'éléments flexibles (5, 6, 10, 17, 18, 28) contre la plaque (2), **caractérisé par le fait que** l'élément de travail (26) s'appuie par l'intermédiaire d'au moins un pont transversal (10) qui s'appuie sur une pluralité d'éléments de transmission de force flexibles (5, 6) indépendants l'un de l'autre.

5. Dispositif selon la revendication 4, **caractérisé par le fait que** les éléments de transmission de force (5, 6) consistent, chacun, en une tige-poussoir (6) qui s'appuie, d'une part, contre le pont transversal (10), est maintenue dans la plaque (2) et s'appuie, d'autre part, contre un élément de poussée (5).

6. Dispositif selon la revendication 4, **caractérisé par le fait que** sur le pont transversal (10) se trouve au moins un pont à tige-poussoir (17).

7. Dispositif selon la revendication 6, **caractérisé par le fait que** le pont à tige-poussoir (17) se trouve dans un casier (16) de manière déplaçable à l'encontre de la direction de poussée principale du dispositif et que, à l'autre extrémité, le pont transversal (10) s'appuie contre l'élément de travail (26).

8. Dispositif selon la revendication 7, **caractérisé par le fait qu'**au pont à tige-poussoir (17) est associé un dispositif de rappel (20) pour le retour à sa position de départ.

9. Dispositif selon la revendication 5, **caractérisé par le fait que** les éléments de poussée (5) sont disposés dans une partie fixe (3) du dispositif, par exemple dans un plateau et/ou au droit de ce dernier dans une traverse surplombant le plateau, tandis que les tiges-poussoirs (6) traversent la plaque (2).

10. Dispositif selon la revendication 9, **caractérisé par le fait que** le pont transversal (10) présente au droit de la plaque (2) au moins un élément d'encliquetage (13) qui coopère avec un évidement correspondant dans la plaque (2).

11. Dispositif selon l'une des revendications 6 à 8, **caractérisé par le fait que** chaque pont à tige-poussoir (17) est disposé dans le casier (16) dans un bâti (15).

12. Dispositif selon la revendication 11, **caractérisé par le fait que** sur le bâti (15) se trouve une plaque de base (30) qui est connectée, éventuellement par l'intermédiaire d'un dispositif de compensation de hauteur (31), avec un élément de travail, par exemple une matrice (32).
